# EUROPÄISCHE PATENTSCHRIFT

(11) **EP 2 508 665 B1**
(45) Veröffentlichungstag und Bekanntmachung des Hinweises auf die Patenterteilung: **14.03.2018**
(21) Anmeldenummer: 12405005.5
(22) Anmeldetag: 09.01.2012
(51) Int. Cl.: D05B 65/02, D05B 65/06

(54) **Verfahren zum Schneiden des Unter- und mindestens eines Oberfadens und ein Verfahren zum Ansticken sowie einer Vorrichtung zur Durchführung der Verfahren**
Method for cutting the lower thread and at least one upper thread and method for beginning sewing and a device for performing the method
Procédé de coupe du fil inférieur et d'au moins un fil supérieur et procédé de départ de couture ainsi que dispositif d'exécution du procédé

(30) Priorität: 28.02.2011 CH 339112011
(43) Veröffentlichungstag der Anmeldung: 10.10.2012
(73) Patentinhaber: BERNINA International AG, 8266 Steckborn (CH)
(72) Erfinder: Brunner, Severin, 8266 Steckborn (CH); Stucki, André, 8266 Steckborn (CH); Flückiger, Hans, 8618 Oetwil am See (CH)
(74) Vertreter: Gachnang, Hans Rudolf

(56) Entgegenhaltungen:
- DE-A1- 10 321 537
- DE-A1- 10 357 563
- DE-A1- 19 931 903
- DE-C1- 3 715 603
- DE-U- 1 968 920
- JP-A- H02 211 197
- US-A- 4 365 568

## Beschreibung

Gegenstand der Erfindung ist ein Verfahren zum Schneiden des Unter- und mindestens eines Oberfadens am Ende eines Näh- oder Stickvorgangs gemäss Oberbegriff des Patentanspruchs 1 sowie eine Vorrichtung zur Durchführung der Verfahren nach den Patentansprüchen 1 und 2 gemäss Patentanspruch 3.

Ein einwandfreies Beginnen einer Näh- oder Sticknaht setzt stets voraus, dass der Ober- und der Unterfaden eine geeignete Länge und wenn möglich Lage bezüglich des Näh- oder Stickguts aufweisen. Diese Voraussetzung liegt meist jedoch nicht vor, wenn ein Näh- oder Stickvorgang in der üblichen Weise beendet wird. Liegen die Fäden nicht in definierter guter Lage, so wird kein optimaler erster Stich, bzw. erster Knoten erreicht. Dies kann zu Problemen bei der Weiterverarbeitung des Näh- oder Stickguts führen und ist insbesondere aus ästhetischer und funktioneller Sicht nicht erwünscht.

Aus dem Recherchenbericht ist eine Schneidvorrichtung zum Schneiden des Unter- und Oberfadens am Ende eines Näh- oder Stickvorgangs bekannt (US 4,365,568). In diesem Dokument werden der Oberfaden und der Unterfaden mit Haken an den Enden von verschiebbaren Blechen eingefangen. Die Haken sind je paarweise angeordnet und dazwischen liegt eine feststehende Klinge. Oberfaden und Unterfaden können je einzeln gefangen und geschnitten werden. In der US 4,365,568 wird nicht ein CB-Greifer mit sich kreuzenden Fäden beschrieben, sondern ein Umlaufen des Greifers mit nebeneinander vorliegenden Unter- und Oberfäden. Es ist in dieser Schrift kein Hinweis darauf zu finden, dass die Fäden über einen Fadenfänger eingefangen und einem Fadendepot zugeführt werden. Weiter ist nichts zu erkennen, dass die Fäden vor dem Schneiden durch ein Fadenklemmblech gehalten werden, um sie spannungsfrei zu schneiden und zudem werden der Ober- und der Unterfaden nicht gleichzeitig durch ein einziges Schneidorgan geschnitten.

Aus der US 4 365 568 A ist eine Schneidvorrichtung zum Schneiden eines Unter- und Oberfadens am Ende eines Näh- oder Stickvorgangs bekannt. In diesem Dokument werden der Oberfaden und der Unterfaden mit Haken an den Enden von verschiebbaren Blechen eingefangen. Die Haken sind je paarweise angeordnet und dazwischen liegt eine feststehende Klinge. Oberfaden und Unterfaden können einzeln gefangen und geschnitten werden. In der US 4 365 568 A wird kein CB-Greifer mit sich kreuzenden Fäden beschrieben, sondern ein Umlaufen des Greifers mit nebeneinander vorliegenden Unter- und Oberfäden. Es ist in dieser Schrift weder ein Hinweis zu finden, dass die Fäden über einen Fadenfänger eingefangen und einem Fadendepot zugeführt werden, noch, dass die Fäden vor dem Schneiden durch ein Fadenklemmblech gehalten werden, um sie spannungsfrei zu schneiden. Der Ober- und der Unterfaden werden somit nicht gleichzeitig durch ein einziges Schneidorgan geschnitten.

Eine Aufgabe der vorliegenden Erfindung besteht nun darin, für eine Nähmaschine mit einem CB-greiferartigen oder einem CB-Greifer ein Verfahren und eine Vorrichtung zu schaffen, welche es erlauben, am Ende eines Näh- oder Stickvorgangs den Ober- und den Unterfaden in gewünschter Länge abzuschneiden und die losen Enden des Ober- und des Unterfadens an der Maschine in optimaler Lage für das Ansticken, bzw. Annähen bereitzustellen. Eine weitere ermöglicht einen satten Knoten im Stoff. Der Antrieb des Aggregats erfolgt durch Einkuppeln desselben am Hauptantriebsstrang durch einen Hubmagneten, der als Stellglied fungiert. Ein zwangsgeführtes Kurvengetriebe stellt die erforderliche Kinematik zur Verfügung. Die Unterscheidung, ob die Fadenschneidfunktion oder die Anstickfunktion ausgeführt werden soll, geschieht einzig über die oberwellenabhängige Bestromung eines Hubmagneten bei dem jeweilig vorgegebenen Drehwinkel der Hauptwelle. In vorteilhafter Weise gelingt es, die Schnittgeschwindigkeit zu erhöhen oder die Schnittzeit zu reduzieren und eine hohe Anstickqualität zu erlangen. Es kann das Risiko des Verklemmens des Faden in der Greiferbahn minimiert werden. Auch ist eine seitliche Verstellung der Nadel für, bzw. bei der Fadenschneidfunktion nicht notwendig. Im Weiteren erlaubt das erfindungsgemässe Verfahren das Fadenschneiden und Ansticken mit CB-Greifersystemen sowie Rundlauf-Greifersystemen.
Die Aktivierungsmechanik für die Durchführung der Fadenschneid- und Anstickfunktionen weist einen sehr einfachen Aufbau auf und umfasst eine Mehrzahl übereinanderliegender Bleche mit unterschiedlichen Ausbildungen und für die Funktionen spezifisch ausgebildeten Enden. Einige dieser Bleche werden von einem linear wirkenden Antrieb gemeinsam vor- und rückwärts verschoben und gelangen, um die Fadenenden in eine optimale Lage zu bringen, je nach Vorschubposition in Eingriff mit zusätzlichen stationär angeordneten Blechen mit geeigneten Ausnehmungen zum zeitweiligen Auslenken und/oder Klemmen der Fäden. Der Antrieb der Aktivierungsmechanik kann direkt über die Oberwelle ausgelöst und mit einer Kurvenmechanik auf der Hauptwelle synchron zum Drehwinkel der beiden Wellen erfolgen. Alternativ könnte der Antrieb durch Servo- oder Schrittmotoren durchgeführt werden.

Anhand illustrierter Ausführungsbeispiele wird die Erfindung näher erläutert. Es zeigen
- Figur 1: Eine perspektivische ausschnittsweise Darstellung der Stichplatte und dem darunter liegenden Greifer sowie eine Fadenschneid- und Anstickmechanik am Beginn des ersten Stiches, Oberwellenposition 220°,
- Figur 2: eine Anordnung wie in Figur 1 nach einer Oberwellendrehung von 50°, ein Fadenfänger beginnt sich in X-Richtung zu bewegen und erfasst den Unterfaden mit einer Unterfadenfangkante,
- Figur 3: eine Darstellung bei einem Drehwinkel von 290°; der Unterfaden ist von der Unterfadenkante abgeworfen und in einem Fadendepot gehalten; die Nadel sticht in den Stoff ein,
- Figur 4: die Situation bei 320°, der Fadenfänger erreicht seine Endlage, der Unterfaden ist maximal ausgelenkt,
- Figur 5: Situation nach einer Drehung von 190° bei 50°, die Greiferspitze erfasst den Oberfaden,
- Figur 6: der Nadelfaden und der Stofffaden werden aufgespreizt (80°),
- Figur 7: Situation bei 110°, der Nadel- und Stofffaden sind maximal gespreizt, der Fadenfänger beginnt sich in X-Richtung zu bewegen,
- Figur 8: Situation bei 140°, der Fadenfänger erfasst den Nadel- und den Stofffaden mit separaten Fangkonturen,
- Figur 9: Situation bei 175°, der Nadelfaden ist vom Fadenhebel auf die erforderliche Länge vorgezogen und der Oberfaden und der Unterfaden liegen in der Position kurz vor deren Durchtrennung,
- Figur 10: eine perspektivische Darstellung der Freischneidanordnung, umfassend mehrere übereinanderliegende und gegenseitig verschiebbare Bleche,
- Figur 11: eine vergrösserte perspektivische Darstellung der Trennvorrichtung in Figur 10 im Trennmoment (abgebildet ist der Unterfaden),
- Figur 12: wie Figur 11, unmittelbar nach dem Trennen,
- Figur 13: eine Situation bei 185°, der Fadenfänger erreicht seine Ausgangsstellung, der Oberfaden wird durch den Fadenhebel aus der Fadenfängermechanik gezogen, der Unterfaden liegt in definierter Lage auf dem Fadenleitblech und wird dort in Position gehalten,
- Figur 14: eine Situation bei 220°, der erste Zyklus ist abgeschlossen, der mindestens eine Ober- und der Unterfaden ist getrennt und auf die erforderliche Länge vorgezogen, bereit für das Annähen oder das Ansticken, die Maschine stoppt, ein neues Werkstück kann eingelegt werden,
- Figur 15: die Maschine beginnt den ersten Stich zu generieren bei Oberwellenwinkel 220°,
- Figur 16: Situation bei 30°, Oberfaden-Schlinge wurde erstellt und der Greifer erfasst die Oberfadenschlinge,
- Figur 17: Situation bei 60°, der Fadenfänger beginnt sich nach rechts zu verschieben,
- Figur 18: Situation bei 80°, vom Oberfadenschlauf werden der Stofffaden sowie der Nadelfaden in entsprechend angeordneten Ausnahmen am Fadenfänger erfasst,
- Figur 19: Situation bei 90°, der Stofffaden ist vom Fadenfänger unter die Stichplatte gezogen worden,
- Figur 20: einen vergrösserten Ausschnitt in Figur 19,
- Figur 21: Situation bei 95°, das Fadenbremsblech wird durch die Fadenfängermechanik an der markierten Stelle A geöffnet und der Fadenwischer wird durch den mittleren Fadenfänger betätigt,
- Figur 22: Situation bei 100°, das Fadenbremsblech schliesst sich für einen kurzen Augenblick (die Fäden liegen analog zu Anordnung in Figur 21),
- Figur 23: Situation bei 120°, der Fadenhebel erreicht die Endstellung und zieht den vorhandenen Faden durch das geöffnete reibungsarme Fadenbremsblech auf die gewünschte Länge aus, der erste Stich ist beendet,
- Figur 24: Situation bei 240°, der zweite Stich beginnt und das Fadenbremsblech schliesst sich für einen kurzen Augenblick und fungiert als temporäre Fadenbremse, die mit erhöhter Kraft belastet ist,
- Figur 25: Situation bei 255°, der Fadenfänger wird in die Ausgangsstellung zurückgefahren und der Oberfaden wird nun vom Fadenbremsblech mit definierter Haltekraft zurückgehalten, es entsteht ein satter Knoten und der Fadenwischer wischt den mindestens einen Oberfaden und den Unterfaden in eine definierte Lage,
- Figur 26: Situation bei 265°, entspricht vergrösserter Darstellung eines Ausschnitts in Figur 25,
- Figur 27: Situation bei 30°, der zweite Stich wird generiert,
- Figur 28: Situation bei 50°, der Greifer zieht den Fadenschlauf von der Nadel weg,
- Figur 29: Situation bei 150°, der Fadenhebel zieht den Oberfaden zurück,
- Figur 30: Situation bei 170°, der Nadelfaden liegt knapp unter der Stichplatte,
- Figur 31: Situation bei 190°, der Unterfaden wird vom Oberfaden erfasst und der Fadenhebel zieht den Knoten an die Stoffunterseite und
- Figur 32: Situation bei 220°, der Fadenhebel hat den Oberfadenschlauf mit dem erfassten Unterfaden an die Stoffunterseite gezogen und ein satter Knoten ist vollendet,
- Figur 33a: eine vergrösserte Darstellung der Fadenschneid- und Anstickeinheit in der Ausgangsstellung,
- Figur 33b: eine vergrösserte Darstellung der Fadenschneid- und Anstickeinheit in der Ausgangsstellung, jedoch in der Endstellung,
- Figur 33c: eine Detailansicht der Fadenschneideinheit von oben nach dem Fangen des Oberfadens,
- Figur 33d: die Fadenschneideinheit nach einem weiteren Schritt,
- Figur 33e: die Fadenschneideinheit nach einem weiteren Schritt, Faden in Fadendepot,
- Figur 34: eine Explosionsdarstellung der Fadenschneid- und Anstickvorrichtung,
- Figur 34a: je eine Situation der Fadenlage,
- Figur 35: eine perspektivische Darstellung der Fadenwischer- und Fadenbremseinheit.

In der Darstellung gemäss Figur 1 ist mit Bezugszeichen 1 ein Greifer und mit Bezugszeichen 3 eine Stichplatte bezeichnet. Zwischen dem Greifer 1 und der Stichplatte 3 ist eine Fadenschneid- und Anstickeinheit 5 ersichtlich. Die Fadenschneideinheit 5 umfasst eine Mehrzahl von übereinander liegenden, teils synchron miteinander verschiebbaren und teils fest angeordneten, beweglichen Blechen, die als Fadenfänger und Fadenaus- und Fadenumlenker fungieren (in Figur 10 in Explosionsdarstellung ersichtlich). Die Beschreibung bzw. Funktionen der einzelnen Bleche erfolgt teils bei den einzelnen Verfahrensschritten, dargestellt in den nachfolgenden Figuren.
In Figur 1 ist die Grundstellung der Fadenschneideinheit 5 ersichtlich und keines der Bleche steht im Eingriff mit einem der Fäden (Oberfaden 7 oder Unterfaden 9). Die Durchführung des letzten Stiches am Ende einer Näh- oder Sticknaht wird anhand der Figuren 1 bis 14 beschrieben. Es wird davon ausgegangen, dass der Oberfaden 7 und der Unterfaden 9 im Wesentlichen in der in Figur 1 dargestellten Position liegen und eine Naht bilden. Zu Beginn des letzten Stiches bei einem Oberwellenwinkel 220° beginnt der letzte Stich und die Nadel 11 hält den Oberfaden zwischen dem Stichloch 13 im Wesentlichen geradlinig gespannt; der Unterfaden 9 verläuft von seinem Austritt aus der Spulenkapsel 15 im Wesentlichen geradlinig zum Stichloch 13. Nun beginnt eine synchrone Verschiebung der drei Fadenfängerbleche, kurz oberer, mittlerer und unterer Fadenfänger 19a, 19b und 19c, eines Fadenspannblechs 31 und eines Klemmblechs 61. Bei einem Oberwellenwinkel 270°, d.h. nach 50° Drehung erfassen die Steuerkanten 17a, 17b am oberen Fadenfänger 19a und am mittleren Fadenfänger 19b, d.h. den Blechen der Fadenschneideinheit 5 den Unterfaden 9 (Figur 2 und Figur 33c). Nach weiteren 20° Drehwinkel, d.h. bei 290° Oberwellenwinkel hat der obere Fadenfänger 19a und der mittlere Fadenfänger 19b mit dessen Steuer- und Separierkanten 17a, 17b den Unterfaden 9 in Figur 3 und im Detail in den Figuren 33d und 33e vor und nach dem Abwerfen nach rechts ausgelenkt. In diesen Positionen wird der Unterfaden 9 von den Steuerkanten 17a, 17b abgeworfen und gleitet in ein Fadendepot 21 in einem stationären Fadenleitblech 33.
Bei einem Oberwellenwinkel von 320° hat die Spitze der Nadel 11 die Stichplatte 3 durchquert und nach weiteren 50° hat die Greiferspitze 23 die Oberfadenschlaufe 25 erfasst und den Oberfaden 7 nach links zwischen dem Stichloch 13 und der Greiferspitze 23 ausgelenkt (Fig. 5). Nach weiteren 30°, d.h. bei 80° Oberwellenwinkel hat die Nadel 7 die Stichplatte 3 bereits wieder nach oben verlassen und die Oberfadenschlaufe 25 ist durch die Kanten 17e und 17d der Fadenfänger 19a und 19b weiter aufgespreizt. Nach weiteren 30°, d.h. bei 110° Oberwellenwinkel ist die Oberfadenschlaufe 25 annähernd vollständig gespreizt. Der Nadelfaden 7a wird durch die Kante 17c erfasst. Gleichzeitig ziehen der obere und der mittlere Fadenfänger 19a und 19b den Unterfaden 9 zwischen dem Stichloch 13 und dem Fadendepot 21 nach links, sodass dieser zwischen dem Stichloch 13 und dem Fadenfänger 19a etwa in Richtung der Nadel 11 verläuft (Figur 7).
In Figur 8 hat die Oberfadenschlaufe 25 den unteren Scheitel des Greifers 1 überschritten und befindet sich in Abwurfstellung. Der Unterfaden 9 wird von den weiter zurückfahrenden Fadenfängern 19a, 19b weiter nach links ausgelenkt und verläuft nun oberhalb des oberen Fadenfängers 19a in einem spitzen Winkel zum Stichloch 13. Gleichzeitig wird der Nadelfaden 7a gebremst bzw. entkuppelt (Fig. 34d) und die Fadenspannung (Spannorgan nicht dargestellt) geöffnet, damit der Nadelfaden 7a durch den Fadenhebel aus der Fadenspule auf die erforderliche Länge vorgezogen werden kann (Figur 8).
Beim Oberwellenkinkel 175° werden der Stofffaden 7b des Oberfadens 7 und der Unterfaden 9 geschnitten bzw. durchgetrennt (Figur 9).
Das Trennen erfolgt, wie in Figur 11 für den Unterfaden 9 dargestellt, indem der Unter- und Oberfaden 7 an der Stelle A im Fadenleitblech 33 gehalten und an der Stelle B über eine fest angeordnete Klinge 29 gezogen und getrennt werden. Mit einem Federblech 31 wird der Unterfaden 9 gebremst, bevor er geschnitten wird. Vorangegangen sind die Schritte, dass der zu trennende Oberfaden 7 bei einem Oberwellenwinkel von etwa 175° von den Kanten 17a, 17b, 17c an den Fadenfängern 19a, 19b, 19c zu der Klinge 29 hin, d.h. nach links auf die erforderliche Länge gezogen worden ist (Figur 11). Dies ohne Spannungserhöhung auf den Oberfaden 7, um die bereits genähte Naht nicht negativ zu beeinflussen. Kurz bevor die stationär befestigte Klinge 29 erreicht ist, wird durch das Federblech 31 an der Fadenschneideinheit 5 (siehe Figuren 10 und 34), dessen vordere Kante 32 als Feder fungiert, lokal auf den zu trennenden Faden 7 eine Fadenspannung ausgeübt. Der Oberfaden 7 und der Unterfaden 9 können nun als "stehende Schlaufe" durch die Klinge 29 gezogen werden und wird dort sicher getrennt (Figur 12).
Nach einer weiteren Drehung der Oberwelle bis zum Winkel 185° haben die Fadenfänger 19 ihre Ausgangsstellung erreicht. Der Oberfaden 7 wird durch den Fadenhebel (nicht dargestellt) aus den Fadenfängern 19 herausgezogen. Der Unterfaden 9 liegt nun in definierter Lage C (Figur 12) und auf dem Fadenleitblech 33 und wird dort in Position gehalten.
Bei einem Oberwellenwinkel von 220° ist der Zyklus abgeschlossen. Der Nähfuss (nicht dargestellt) wird angehoben und das Nähgut (nicht dargestellt) kann entnommen werden. Der Oberfaden 7 und der Unterfaden 9 sind vom Nähgut getrennt und auf die erforderliche Länge vorgezogen (Figur 14).
Im Gegensatz zum Oberwellenwinkel 220° zu Beginn des letzten Stiches am Ende einer Naht liegen nun der Oberfaden 7 und der Unterfaden 9 nicht mehr gestreckt von der Nadel 11 zum Stickloch 13 bzw. von der Spulenkapsel 15 zum Stichloch 13. Der mindestens eine Oberfaden 7 ist lose und der Unterfaden 9 wird durch die Fadenschneideinheit 5 positioniert. Sie befinden sich nun in einer optimalen Ausgangslage für das Ansticken bzw. Annähen einer neuen Naht.

Nachdem nun durch die Fadenschneid- und Anstickeinheit 5 sowohl der Oberfaden 7 als auch der Unterfaden 9 am Ende einer Näh- oder Sticknaht in einer optimalen Position für das Ansticken liegen (vgl. Figur 15), erfolgt ein neues Ansticken oder Annähen beim Oberwellenwinkel von 220°. Wie aus den Figuren 14 und 15 ersichtlich, ist im Unterfaden 9 eine Schlaufe 63 gebildet, die sich vom Austritt des Unterfadens 9 aus der Spulenkapsel 15 nach rechts erstreckt und von dort zurück in Richtung zum Stichloch 13. Die Schlaufe 63 ist jetzt positioniert, jedoch nicht gehalten. Nach dem Einstich der Nadel in den Stoff bei einem Oberwellenwinkel 30° hat der Greifer 1 die Oberfadenschlinge erfasst; die Schlaufe 63 des Unterfadens 9 ist dabei noch nicht verändert worden. Bei einem Oberwellenwinkel von 60° (Figur 17) wird die Oberfadenschlinge nach links im Gegenuhrzeigersinn um den Greifer 1 herumgeführt und die Fadenschneid- und Anstickeinheit 5 bewegt sich nach einem vorgegebenen Bewegungsablauf, angetrieben durch die Hauptwelle oder durch einen Motor, nach rechts. Nach einer weiteren Drehung der Oberwelle um 20° (Figur 18) werden der lose Stofffaden 7b des Oberfadens 7 durch Einschnitte 45 und der Nadelfaden 7a des Oberfadens 7 von entsprechenden Ausnahmen oder Einschnitten an den Fadenfängern 19a, 19b, 19c erfasst, wobei das freie Ende des Stofffadens 7b unter die Stichplatte 3 gezogen wird. Figur 19 zeigt nun den Stofffaden unter der Stichplatte 3 und in vergrösserter Darstellung in Figur 20 ist genau sichtbar, wie der Stofffaden 7b (oben) und der Nadelfaden 7a (unten) vom unteren Fadenfänger 19c beabstandet geführt werden. Nach weiteren ca. 5° Drehung der Oberwelle ist durch den Fadenfänger 19, (Abbug 17f, Fig.34) ein Fadenbremsblech 65 (Fig.35) geöffnet worden und gemäss Figur 22 schliesst sich bei 100° Oberwellenwinkel das Fadenbremsblech 65 für einen kurzen Augenblick. Die Lage der Fäden ist unverändert bezüglich Oberwellenwinkel 95°.
Bei 120° Oberwellenwinkel ist die momentane Endstellung erreicht und das Fadenbremsblech 65 ist wieder geöffnet. Der Fadenhebel zieht den vorhandenen Oberfaden 7 durch das geöffnete reibungsarme Fadenbremsblech auf die erforderliche Länge nach. Bei Oberwellenwinkel 240°, d.h. nach Vollendung einer vollständigen Maschinendrehung um 360°, schliesst das Fadenbremsblech 65 kurzfristig. Dies ergibt eine zusätzliche wichtige Prozesssicherheit, da der lose Oberfaden 7 nicht mit dem Fadenfänger 19 aus dem Fadenbremsblech 65 mitgezogen werden kann (Stelle D). Bei 255° fahren die Fadenfänger 19a-19c in die Ausgangsstellung zurück und der Oberfaden 7 wird vom Fadenklemmblech 65 mit einer definierten Haltekraft zurückgehalten, damit ein satter Knoten entstehen kann und damit zudem der lose Oberfadenschlauf nicht durch das Loch im Stoff nachgezogen werden kann (Figuren 25 und 26). In Figur 27 ist sichtbar, wie der Stich generiert wird; dies bei Oberwellenwinkel 25°. Bei 50° Oberwellenwinkel zieht der Greifer 1 den Oberfaden 7 des folgenden (zweiten) Stichs von der Nadel 11 weg (Figur 28) und bei 150° wird der Unterfaden 9 vom Oberfaden 7 erfasst und der Fadenhebel zieht den Knoten in Richtung Stoffunterseite (Figur 29). Nach weiteren 20° Oberwellendrehung hat der Fadenhebel den Oberfadenschlauf mit dem erfassten Unterfadenschlauf an die Stoffunterseite gezogen und der gewünschte satte Knoten ist realisiert.
Bei 220° ist die Anstickfunktion nach zwei Stichen erfolgreich abgeschlossen und die nächsten Stiche können erfolgen. Die Figuren 33a und 33b zeigen im Wesentlichen wiederum die Fadenschneideinheit 5, wie sie bereits in Figur 1 dargestellt ist, jedoch in vergrössertem Massstab und zudem ist nebst den bereits beschriebenen Fadenfängern 19a-19c und dem Fadenleitblech 33 zusätzlich noch die Wischereinheit und Fadenbremseinheit 37 integriert, die in Figur 35 nochmals vergrössert in Alleinstellung wiedergegeben ist.
In den Figuren 33c, d und e wird vergrössert dargestellt, wie der Faden in das Fadendepot 21 gelangt. Mit Bezugszeichen 45a ist eine Fadenkontur am Fadenfänger 19a bezeichnet und die Kontur 45b am Fadenfänger 19b sind in Figur 33 nicht aktiv. Jedoch wird gemäss Figur 33e der Faden von den beiden v-förmigen Konturen 47a und 47b an den vorderen Enden der Fadenfänger 19a und 19b über die Kontur 47c am Fadenfänger 19c in das Fadendepot 21 geführt. Alle Überführungen des Fadens erfolgen durch die Verschiebung der Elemente 19a - 19 c sowie 31 und 61 der Fadenschneideinheit 5 relativ zu den fest an der Nähmaschine angeordneten Elementen der Wischer- und Fadenbremseinheit 37. Es findet nur eine lineare Verschiebung nach einem vorgegebenen Geschwindigkeitsverlauf statt. Einzig die Wischer- und Fadenbremseinheit 37 führt mit dem daran angebrachten Wischerhebel 51 und Fadenbremsblech eine quer zur Vorschubrichtung der Fadenschneideinheit 5 verlaufende Bewegung durch, welche durch die Führungskante 17g am mittleren Fadenfängerblech 19b ausgelöst wird.
Die Wischereinheit 37 ist ortsfest im Unterarm der Nähmaschine angeordnet. Auf der Wischer- und Fadenbremseinheit 37 sind zwei schwenkbare und federbelastete Hebel, nämlich das Fadenbremsblech 65 und ein Wischerhebel 51 gelagert. Der zweiarmige Wischerhebel 51 trägt dazu auf dem ersten seiner Arme einen parallel zur Drehachse des Wischerhebels 51 liegenden Bolzen 53, der vom unteren Fadenfänger 19c (Kontur 17f) zur Seite geschoben wird. Beim Schwenken des Wischerhebels 51 werden die abgeschnittenen Fadenenden zur Seite geschoben und liegen dann in optimaler Ansticklage bzw. Annählage.

In den Figuren 33a und 33b sind nochmals die gegenseitigen Anordnungen der Fadenfänger 19a-19c sowie des Federblechs 31 bezüglich der fest angeordneten Fadenwischereinheit 37 in Ruhestellung ersichtlich. In der Figur 33b sind die Fadenfänger 19a-19c sowie das Federblech 31 und das Fadenleitblech 33, welche gegenseitig miteinander verbunden sind, nach rechts vorgefahren und überschneiden sich mit der Fadenwischereinheit 37 wesentlich mehr.
In den Figuren 33c-33e sind die Lagen des Fadens während den unterschiedlichen Phasen ersichtlich.

In der Figur 34 sind zum besseren Verständnis die in explosionsartiger Darstellung wiedergegebenen Teile der Fadenschneideinheit 5 wiedergegeben.

## Patentansprüche

1. Verfahren zum Schneiden des Unter- und mindestens eines Oberfadens am Ende eines Näh- oder Stickvorgangs, auf einer Nähmaschine mit einem CB-greiferartigen Greifer oder einem CB-Greifer, welcher eine Greiferspitze aufweist, **gekennzeichnet durch** folgende Verfahrensschritte:
a) nach der Erzeugung des letzten Stichs einer Naht nähert sich eine Nadel (11) der Oberfläche des Stoffs und einer Stichplatte (3),
b) ein Unterfaden (9) wird von mindestens einer Steuerkante (17a, 17b) eines Fadenfängers (19) zwischen einer Fadenaustrittsöffnung an einer Spulenkapsel (15) und einem Stichloch (13) ausgelenkt,
c) der Unterfaden (9) wird von der mindestens einen Steuerkante (17a, 17b) abgeworfen und gleitet in ein Fadendepot (21) am Fadenfänger (19) während die Nadel (11) in den Stoff einsticht,
d) der Fadenfänger (19) erreicht seine Endlage und die Nadel (11) die untere Endlage,
e) ein Oberfaden (7) wird von der Greiferspitze erfasst und ein Nadelfaden (7a) und ein Stofffaden (7b) werden gespreizt,
f) während die Nadel (11) wieder nach oben fährt bewegt sich der Fadenfänger (19) rückwärts und zieht den im Fadendepot (21) gefangenen Unterfaden (9) und auch den nun vom Fadenfänger (19) auch noch erfassten Oberfaden (7) zurück,
g) gleichzeitig wird der Nadelfaden (7a) durch einen Fadenhebel vorgezogen und anschliessend der Ober-(7) und der Unterfaden (9) gemeinsam geschnitten,
h) der Fadenfänger (19) erreicht die Ausgangsstellung und das lose Ende des Oberfadens (7) wird durch den Fadenhebel aus einer Fadenschneideinheit (5) herausgezogen,
i) der Zyklus ist abgeschlossen und der Ober- (7) und der Unterfaden (9) sind für das Annähen oder Ansticken auf die erforderliche Fadenlänge vorgezogen.

2. Verfahren nach Anspruch 1, **dadurch gekennzeichnet, dass** das lose Ende des Unterfadens (9) durch einen Fadenwischer (37) derart positioniert wird, dass beim Annähen oder Ansticken das Ende nicht eingenäht werden kann.

3. Vorrichtung für eine Nähmaschine, umfassend eine Fadenschneideinheit (5) sowie Anstich- und Annäheinheit), einen CB-Greifer (1) enthaltend eine Greiferspitze (23), eine Spulenkapsel (15) für die Aufnahme einer Unterfadenspule, eine Nadel (11) für einen Oberfaden (7) und einen Fadenhebel zur Durchführung des Verfahrens nach Anspruch 1 oder Anspruch 2,
**gekennzeichnet durch**
einen oberen (19a), einen mittleren (19b) und einen unteren Fadenfänger (19c), ein Fadenspannblech (31) über dem oberen Fadenfänger (19a) und ein Klemmblech (61) unter dem unteren Fadenfänger (19c), einer Steuer- und Separierkante (17a) am oberen Fadenfänger (19a), eine Steuer- und Separierkante (17b) am mittleren Fadenfänger (19b), ein Fadendepot (21) in einem stationären Fadenleitblech (33) zwischen dem mittleren Fadenfänger (19b) und dem unteren Fadenfänger (19c), eine fest angeordnete Klinge (29), die zwischen dem mittleren Fadenfänger (19b) und dem oberen Fadenfänger (19a) eingesetzt ist, weiter umfassend Aufspreizkanten (17e und 17d) an den Fadenfängern (19a und 19b) und Mittel zum Verschieben der Fadenfänger (19a-19c) sowie des Fadenblechs (31) und des Klemmblechs (61) relativ zu der fest an der Nähmaschine angeordneten Klinge (29).

4. Vorrichtung nach Anspruch 3, **dadurch gekennzeichnet, dass** den Enden der Fadenschneideinheit (5)- und der Anstick- und Annäheinheit gegenüberliegend und mit dieser beim Verschieben der Fadenschneideinheit (5) und Anstick- und Annäheinheit zusammenwirkend eine Wischereinheit (37) ortsfest angeordnet ist.

5. Vorrichtung nach Anspruch 4, **dadurch gekennzeichnet, dass** auf der Wischereinheit (37) ein zweiarmiger Wischerhebel (51) schwenkbar gelagert ist und dass beim Verschieben der Fadenschneideinheit (5) ein Arm am mittleren Fadenfänger (19b) zum Verlegen des Endes des Unterfadens (9) ausschwenkbar ist.

6. Vorrichtung nach einem der Ansprüche 3 bis 5, **dadurch gekennzeichnet, dass** beim Verschieben der Fadenschneideinheit (5) der von den Fadenfängern (19a-19c) gefangene Unterfaden (9) und/oder der mindestens eine Oberfaden (7) an der Klinge (29) vom Klemmblech (31) gehalten spannungslos durchtrennbar ist.

## Claims

1. A method for cutting the lower and at least one upper thread at the end of a sewing or stitching procedure, on a sewing machine with a CB-gripper-type gripper or a CB gripper, which has a gripper tip, **characterized by** the following method steps:
a) after creation of the final stitch of a seam, a needle (11) approaches the surface of the material and of a stitch plate (3),
b) a lower thread (9) is deflected by at least one control edge (17a, 17b) of a thread catcher (19) between a thread exit opening on a bobbin case (15) and a stitch hole (13),
c) the lower thread (9) is ejected from the at least one control edge (17a, 17b) and slides into a thread deposit (21) on the thread catcher (19) while the needle (11) pierces the material,
d) the thread catcher (19) reaches its end position and the needle (11) reaches the lower end position,
e) an upper thread (7) is captured by the gripper tip, and a needle thread (7a) and a material thread (7b) are forced apart,
f) while the needle (11) again travels upwards, the thread catcher (19) moves backwards and moves back the lower thread (9) captured in the thread deposit (21) and also the upper thread (7) also captured now by the thread catcher (19),
g) at the same time, the needle thread (7a) is pulled forward by a thread lever and then the upper (7) and lower thread (9) are cut together,
h) the thread catcher (19) reaches the initial position and the loose end of the upper thread (7) is pulled out by the thread lever from a thread cutting unit (5),
i) the cycle is completed and the upper (7) and lower thread (9) are pulled forward through to the desired thread length for sewing or stitching on.

2. The method according to claim 1, **characterized in that** the loose end of the lower thread (9) is positioned by a thread wiper (37) in such a manner that, when it is sewn or stitched on, the end cannot be sewn in.

3. A device for a sewing machine, comprising a thread cutting unit (5) and a piercing and sewing on unit, a CB gripper (1) containing a gripper tip (23), a bobbin case (15) for holding a lower thread bobbin, a needle (11) for an upper thread (7) and a thread lever, for implementing the method according to claim 1 or claim 2,
**characterized by**
an upper (19a), a middle (19b) and a lower thread catcher (19c), a thread tensioning plate (31) above the upper thread catcher (19a) and a clamping plate (61) below the lower thread catcher (19c), a control and separating edge (17a) on the upper thread catcher (19a), a control and separating edge (17b) on the middle thread catcher (19b), a thread deposit (21) in a stationary thread guidance plate (33) between the middle thread catcher (19b) and the lower thread catcher (19c), a blade (29) arranged in a fixed position, which is inserted between the middle thread catcher (19b) and the upper thread catcher (19a), further comprising spreading edges (17e and 17d) on the thread catchers (19a and 19b) and means for moving the thread catchers (19a-19c) and the thread plate (31) and the clamping plate (61) relative to the blade (29) which is arranged in a fixed manner on the sewing machine.

4. The device according to claim 3, **characterized in that**, opposite the ends of the thread cutting unit (5) - and of the stitching and sewing on unit - and interacting with the latter unit when moving the thread cutting unit (5) and the stitching and sewing on unit, a wiper unit (37) is arranged in a fixed position.

5. The device according to claim 4, **characterized in that**, on the wiper unit (37), a two-arm wiper lever (51) is supported in such a manner that it can be pivoted, and, when the thread cutting unit (5) is moved, an arm on the middle thread catcher (19b) can be pivoted out to transfer the end of the lower thread (9).

6. The device according to any one of claims 3 to 5, **characterized in that**, when the thread cutting unit (5) is moved, the lower thread (9) captured by the thread catchers (19a-19c) and/or the at least one upper thread (7) can be separated on the blade (29) in a tension-free state held by the clamping plate (31).

## Revendications

1. Procédé de coupe du fil inférieur et d'au moins un fil supérieur à la fin d'un processus de couture ou de broderie sur une machine à coudre avec un crochet semblable à un crochet type CB ou un crochet type CB, qui présente une pointe de navette, **caractérisé par** les étapes de procédé suivantes :
a) après la réalisation du dernier point de couture, une aiguille (11) s'approche de la surface du tissu et d'une plaque à aiguille (3),
b) un fil inférieur (9) est dévié par au moins un bord de contrôle (17a, 17b) d'un dispositif de capture du fil (19) entre un orifice de sortie du fil situé sur une boîte à canette (15) et un trou (13),
c) le fil inférieur (9) est lâché par le au moins un bord de contrôle (17a, 17b) et glisse dans un dépôt du fil (21) sur le dispositif de capture du fil (19) pendant que l'aiguille (11) pique le tissu,
d) le dispositif de capture du fil (19) atteint sa position finale et l'aiguille (11) atteint la position finale inférieure,
e) un fil supérieur (7) est saisi par la pointe de navette et un fil d'aiguille (7a) ainsi qu'un fil de tissu (7b) sont écartés,
f) pendant que l'aiguille (11) remonte, le dispositif de capture du fil (19) recule et ramène en arrière le fil inférieur (9) retenu dans le point de dépôt du fil (21) et le fil supérieur (7) qui est désormais saisi par le dispositif de capture du fil (19) également,
g) dans le même temps, le fil d'aiguille (7a) est avancé par l'intermédiaire d'un levier d'entraînement du fil et les fils supérieur (7) et inférieur (9) sont ensuite coupés ensemble,
h) le dispositif de capture du fil (19) atteint la position initiale et l'extrémité libre du fil supérieur (7) est retirée d'une unité de coupe du fil (5) par l'intermédiaire du levier d'entraînement du fil,
i) le cycle est terminé et le fil supérieur (7) et le fil inférieur (9) sont avancés jusqu'à la longueur nécessaire pour l'opération de couture ou de broderie.

2. Procédé selon la revendication 1, **caractérisé en ce que** l'extrémité libre du fil inférieur (9) est positionnée par l'intermédiaire d'un racleur (37) de sorte que l'extrémité ne puisse pas être cousue lors des processus de couture ou de broderie.

3. Dispositif pour une machine à coudre, comprenant une unité de coupe du fil (5) et unité de pique et de couture, un crochet CB (1) contenant une pointe de navette (23), une boîte à canette (15) destinée à recevoir une canette du fil inférieur, une aiguille (11) pour un fil supérieur (7) et un levier d'entraînement du fil pour la mise en oeuvre du procédé selon la revendication 1 ou la revendication 2,
**caractérisé par**
un dispositif supérieur de capture du fil (19a), un dispositif médian de capture du fil (19b) et un dispositif inférieur de capture du fil (19c), une plaque de tension du fil (31) au-dessus du dispositif supérieur de capture du fil (19a) et une plaque de serrage (61) en dessous du dispositif inférieur de capture du fil (19c), un bord de contrôle et de séparation (17a) sur le dispositif supérieur de capture du fil (19a), un bord de contrôle et de séparation (17b) sur le dispositif médian de capture du fil (19b), un point de dépôt du fil (21) dans une tôle fixe de guidage du fil (33) située entre le dispositif médian de capture du fil (19b) et le dispositif inférieur de capture du fil (19c), une lame (29) disposée fixement, qui est insérée entre le dispositif médian de capture du fil (19b) et le dispositif supérieur de capture du fil (19a), comprenant en outre des bords d'écartement (17e et 17d) sur les dispositifs de capture du fil (19a et 19b) et des moyens pour déplacer les dispositifs de capture du fil (19a-19c) ainsi que la plaque de tension du fil (31) et la plaque de serrage (61) par rapport à la lame (29) disposée fixement sur la machine à coudre.

4. Dispositif selon la revendication 3, **caractérisé en ce qu'**une unité de raclage (37) est disposée fixement à l'opposé des extrémités de l'unité de coupe du fil (5) - et de l'unité de pique et de couture - et en collaboration avec ladite unité lors du déplacement de l'unité de coupe du fil (5) et de l'unité de pique et de couture.

5. Dispositif selon la revendication 4, **caractérisé en ce qu'**un levier de raclage à deux bras (51) est monté de façon à être pivotant sur l'unité de raclage (37) et **en ce qu'**un bras sur le dispositif médian de capture du fil (19b) est pivotable pour la pose de l'extrémité du fil inférieur (9) lors du déplacement de l'unité de coupe du fil (5).

6. Dispositif selon l'une des revendications 3 à 5, **caractérisé en ce que** le fil inférieur (9) saisi par les dispositifs de capture du fil (19a-19c) et/ou le au moins un fil supérieur (7) maintenu par la lame (29) par l'intermédiaire de la plaque de serrage (31) peuvent être séparés par coupe sans aucune tension lors du déplacement de l'unité de coupe du fil (5).
